# FASCICULE DE BREVET EUROPEEN

(11) **EP 4 016 196 B1**
(45) Date de publication et mention de la délivrance du brevet: **21.08.2024**
(21) Numéro de dépôt: 20216197.2
(22) Date de dépôt: 21.12.2020
(51) Int. Cl.: G04B 19/253

(54) **MÉCANISME D'AFFICHAGE D 'HORLOGERIE À SAUT MULTIPLE**
UHR-ANZEIGEMECHANISMUS MIT MEHRFACHEM UMSPRINGEN
TIMEPIECE DISPLAY MECHANISM WITH MULTIPLE JUMP

(43) Date de publication de la demande: 22.06.2022
(73) Titulaire: Blancpain SA, 1348 Le Brassus (CH)
(72) Inventeur: WHARTON, Kadmiel, 1148 L'Isle (CH); ROUGNY, Laurent, 39220 Les Rousses (FR)
(74) Mandataire: ICB SA

(56) Documents cités:
- EP-A1- 1 351 104
- CH-A2- 713 209

## Description

### Domaine technique de l'invention

L'invention concerne un mécanisme d'affichage d'horlogerie à saut multiple, agencé pour être entraîné par un mobile d'entrée mû par un mouvement, pour l'affichage d'une grandeur sur une pluralité de positions discrètes, par au moins un afficheur en regard d'une échelle d'affichage, lesdites positions discrètes étant séparées deux à deux par des intervalles, chaque dit intervalle étant égal à un pas élémentaire, ou à un pas majoré supérieur audit pas élémentaire, ou à un multiple entier dudit pas élémentaire, et au moins un dit intervalle étant différent des autres.

L'invention concerne encore une pièce d'horlogerie, notamment une montre, comportant au moins un tel mécanisme d'affichage.

L'invention concerne le domaine des mécanismes d'affichage d'horlogerie.

### Arrière-plan technologique

Dans la plupart des cas, les pièces d'horlogerie possèdent au moins un mécanisme d'affichage comprenant un indicateur qui pivote concentriquement à une graduation avec laquelle il coopère. Ce mécanisme d'affichage peut notamment être utilisé pour afficher l'heure ou le quantième. En général, les repères de la graduation sont répartis uniformément sur une circonférence.

Dans le cas d'un affichage horaire ou de quantième central, c'est-à-dire lorsque l'indicateur pivote au centre du mouvement de la pièce d'horlogerie, cet indicateur balaie l'ensemble du cadran, et risque de masquer à un certain moment une complication ou un autre affichage qui serait placé dans un secteur du cadran.

On connait le document CH713209 qui décrit un mécanisme d'affichage qui résout ce problème par l'utilisation d'une came solidaire de l'indicateur.

Par ailleurs, le document EP1351104 décrit un mécanisme d'affichage comprenant une roue de programme.

Dans le cas d'un affichage horaire ou de quantième décentré, c'est-à-dire lorsque l'indicateur ne pivote pas au centre du mouvement de la pièce d'horlogerie, l'indicateur balaie une surface circulaire de petit diamètre, se situant généralement entre le centre du mouvement et le diamètre extérieur du cadran. La circonférence de cette surface étant petite, il est difficile d'y afficher l'intégralité des repères de la graduation surtout s'il s'agit de repères alphabétiques ou numériques. Il existe différents moyens de pallier ce problème, notamment en utilisant un repère alphabétique ou numérique, une graduation sur deux, et un repère de forme, tel que point, trait, ou similaire, pour les autres positions. Cette solution convient très bien pour les indications dont la quantité de graduations est un nombre pair, mais ne résout pas forcément le problème lorsque la quantité de graduations est un nombre impair. En effet, dans un tel cas il faut avoir la place d'inscrire la dernière graduation et la première l'une à côté de l'autre. Même s'il est possible d'afficher l'intégralité des chiffres, la lecture peut se révéler difficile pour l'utilisateur du fait de la proximité des chiffres.

### Résumé de l'invention

L'invention se propose de procurer un mécanisme d'affichage plus universel, dans lequel les repères de la graduation ne sont pas nécessairement répartis de manière uniforme sur une circonférence, mais sont disposés de sorte que la distance angulaire séparant deux repères consécutifs au choix est plus grande que la distance angulaire séparant les autres repères.

A cet effet, l'invention concerne un mécanisme d'affichage selon la revendication 1.

L'invention concerne encore une pièce d'horlogerie, notamment une montre, comportant au moins un tel mécanisme d'affichage.

### Brève description des figures

D'autres caractéristiques et avantages de l'invention apparaîtront à la lecture de la description détaillée qui va suivre, en référence aux dessins annexés, où :
- la figure 1 représente, de façon schématisée et en vue en plan, un mécanisme d'affichage d'horlogerie à saut multiple selon l'invention, appliqué à un cas particulier non limitatif d'affichage d'un quantième, dans une variante particulière où cet affichage saute, entre le repère « 31 » et le repère « 1 », d'un espace plus grand, appelé ici pas majoré, que les espaces ici équidistants séparant les autres repères appelés ici pas élémentaires. Ce mécanisme comporte un mobile d'entrée qui est un pignon d'entraînement agencé pour être entraîné par un mouvement d'horlogerie, et qui entraîne à son tour une roue de commande, qui est ici une roue de trente-et-un, et qui est solidaire d'une roue de saut multiple qui lui est coaxiale, et sous la roue de commande, et qui est représentée sur cette figure avec sa denture en trait continu, et avec sa serge et ses bras en trait interrompu; cette roue de commande est maintenue en position par un sautoir de saut multiple, la roue de saut multiple est donc ainsi maintenue en position également. La roue de commande coopère avec une roue indicatrice de quantième qui porte un afficheur visible sur les figures 4 à 8. Le mécanisme comporte un mécanisme de débrayage qui permet à la roue indicatrice de quantième, dans certaines positions, de ne pas être entraînée par la roue de commande, ce mécanisme de débrayage comporte ici une zone tronquée sur un niveau supérieur de denture de la roue indicatrice, qui ne comporte alors que 29 dents, tandis que le niveau inférieur de la roue indicatrice comporte 32 dents, qui sont identiques à celles du niveau supérieur, selon le même pas, et alignées avec celles qui subsistent. Ce niveau inférieur coopère constamment avec un sautoir d'indicateur de quantième, pour le maintien en position de la roue indicatrice. La roue indicatrice de quantième porte encore un entraîneur saillant, ici non limitativement, de sa face supérieure. Une deuxième chaîne cinématique part de la roue de saut multiple, qui commande, via un renvoi intermédiaire de saut multiple (dont l'engrènement avec la roue de saut multiple n'est pas représenté sur cette figure), la rotation d'un renvoi de saut multiple porteur d'un doigt de saut multiple, lequel peut, dans certaines positions angulaires respectives, pousser l'entraîneur de la roue indicatrice de quantième, pour provoquer la rotation de celle-ci d'une certaine valeur angulaire. Dans l'exemple illustré, la combinaison des dentures du rouage de la deuxième chaîne cinématique est telle que la poussée de l'entraîneur commande une rotation de la roue indicatrice avec un pas majoré qui est double du pas élémentaire ;
- la figure 2 représente, de façon schématisée et en perspective, le mécanisme de la figure 1, dans la même configuration où le doigt de saut multiple vient au contact de l'entraîneur de la roue indicatrice de quantième ;
- la figure 3 représente, de façon schématisée et en perspective la roue indicatrice de quantième seule ;
- les figures 4 à 8 représentent, de façon schématisée et en vue en plan, l'évolution de la coopération des mobiles du même mécanisme, et l'évolution associée de l'affichage effectué par un afficheur qui est une aiguille montée solidaire de la roue indicatrice de quantième, face à un cadran portant une échelle d'affichage avec des repères chiffrés pour les jours de quantième impair, séparés par de simples points pour les jours de quantième pair ; cette échelle d'affichage comporte un pas élémentaire constant pour les intervalles entre les repères des jours de 1 à 31, et un intervalle majoré, qui est ici double du précédent, entre les repères 31 et 1. Sur ces figures la roue de commande est partiellement coupée pour laisser voir la roue de saut multiple et son engrènement avec le renvoi intermédiaire de saut multiple:
- la figure 4 montre l'affichage du quantième 29, la zone tronquée de la roue indicatrice ne fait pas encore face à la denture de la roue de commande, le doigt de saut multiple est dans une position angulaire à 10 heures, et est encore distant de l'entraîneur de la roue indicatrice ;
- la figure 5 montre l'affichage du quantième 30, la zone tronquée de la roue indicatrice arrive face à la denture de la roue de commande, le doigt de saut multiple est dans une position angulaire à 9 heures, et est encore distant de l'entraîneur de la roue indicatrice ;
- la figure 6 montre l'affichage du quantième 31, qui correspond à la position des figures 1 et 2, la zone tronquée de la roue indicatrice fait face à la denture de la roue de commande qui ne peut alors plus l'entraîner, le doigt de saut multiple est dans une position angulaire à 8 heures, et est au contact de l'entraîneur de la roue indicatrice, prêt à provoquer le saut multiple ;
- la figure 7 montre l'affichage du quantième 1, le saut multiple de deux pas élémentaires vient d'être effectué, la zone tronquée de la roue indicatrice s'éclipse par rapport à la denture de la roue de commande, qui peut désormais l'entraîner, le doigt de saut multiple est dans une position angulaire à 7 heures, et est proche de quitter le contact avec l'entraîneur de la roue indicatrice;
- la figure 8 montre l'affichage du quantième 2, la zone tronquée de la roue indicatrice s'est éloignée de la denture de la roue de commande, qui coopère avec la denture du niveau supérieur de la roue indicatrice, le doigt de saut multiple est dans une position angulaire à 6 heures, et ne peut plus interférer avec l'entraîneur de la roue indicatrice jusqu'à la fin de mois suivante;
- la figure 9 représente, de façon schématisée et en perspective, une autre variante de mécanisme d'affichage à saut multiple, où le doigt de saut multiple est porté par la roue de commande, et vient ici au contact de l'entraîneur de la roue indicatrice de quantième ;
- la figure 10 représente, de façon schématisée et en perspective, l'autre côté de la variante de la figure 9 ;
- la figure 11 représente, de façon schématisée et en vue en plan, une autre variante encore de mécanisme d'affichage à saut multiple, où la roue indicatrice comporte plusieurs zones tronquées et plusieurs entraîneurs, et où le doigt de saut multiple comporte une pluralité de doigts élémentaires, dont l'un vient ici au contact d'un des entraîneurs de la roue indicatrice de quantième ;
- la figure 12 est un schéma-blocs représentant une montre comportant un mouvement qui entraîne le mobile d'entrée d'un mécanisme d'affichage à saut multiple selon l'invention.

### Description détaillée de l'invention

L'invention concerne un mécanisme d'affichage 100 d'horlogerie, agencé pour être entraîné par un mobile d'entrée 1 mû par un mouvement 200, pour l'affichage d'une grandeur sur une pluralité de positions discrètes. Cet affichage est effectué par au moins un afficheur 11, tel qu'une aiguille, en regard d'une échelle d'affichage 12, les positions discrètes 12a, 12b, étant séparées deux à deux par des intervalles. Chaque intervalle est égal à un pas élémentaire PE, ou à un pas majoré PM supérieur au pas élémentaire PE, et notamment égal à un multiple entier du pas élémentaire, et au moins un intervalle est différent des autres.

Selon l'invention, le mécanisme 100 comporte un rouage pour la commande du mouvement de l'afficheur 11. Ce rouage comporte une roue de commande 2 en rotation continue, entraînée directement ou indirectement par le mobile d'entrée 1 ou constituant le mobile d'entrée 1. Cette roue de commande 2 est agencée pour entraîner une roue indicatrice 3 portant un afficheur 11, ou bien directement de la valeur d'un pas élémentaire PE par une coopération continue, directe ou indirecte, entre la roue de commande 2 et la roue indicatrice 3, ou bien indirectement au travers d'un mécanisme multiplicateur 50, par un moyen de débrayage du mécanisme d'entraînement par pas élémentaire, et par l'entraînement de la roue indicatrice 3, dans au moins une position de débrayage, par le mécanisme multiplicateur 50 l'entraînant d'un pas majoré PM supérieur au pas élémentaire PE.

Plus particulièrement, la roue de commande 2 est agencée pour entraîner la roue indicatrice 3, ou bien directement de la valeur d'un pas élémentaire PE par une coopération continue, directe ou indirecte, entre la roue de commande 2 et la roue indicatrice 3, ou bien indirectement au travers d'un mécanisme multiplicateur 50 de la valeur d'un multiple entier du pas élémentaire, par un moyen de débrayage du mécanisme d'entraînement par pas élémentaire, et par l'entraînement de la roue indicatrice 3, dans au moins une position de débrayage, par le mécanisme multiplicateur 50 l'entraînant d'un pas majoré PM égal à un nombre entier de pas élémentaires PE, différent de un.

Selon l'invention telle que revendiquée, la roue indicatrice 3 comporte, coaxiaux et synchrones, un niveau inférieur 3a à denture complète et en prise avec un premier sautoir 10 de maintien de la position d'affichage, et un niveau supérieur 3b coopérant directement ou via un rouage direct avec la roue de commande 2 sur une partie de sa circonférence, et comportant une denture localement tronquée, chaque zone tronquée 30 constituant un moyen de débrayage pour interrompre la chaîne cinématique entre le niveau supérieur 3b et la roue de commande 2. Le niveau inférieur 3a et le niveau supérieur 3b peuvent notamment former un ensemble monobloc.

Plus particulièrement, la roue indicatrice 3, et par exemple dans le cas des figures le niveau supérieur 3b, comporte au moins un entraîneur 8, 80, qui est agencé pour coopérer avec au moins un doigt de saut multiple 7 entraîné directement ou indirectement par la roue de commande 2 et qui est agencé pour pousser cet au moins un entraîneur 8, 80, pour faire pivoter la roue indicatrice 3 selon une course angulaire supérieure à la course élémentaire correspondant au pas élémentaire PE, tant que le niveau supérieur 3b et la roue de commande 2 sont débrayés l'un de l'autre.

Plus particulièrement, le au moins un doigt de saut multiple 7 est agencé pour pousser cet au moins un entraîneur 8, 80, pour faire pivoter la roue indicatrice 3 selon une course angulaire correspondant à un nombre entier, différent de un, de pas élémentaires, tant que le niveau supérieur 3b et la roue de commande 2 sont débrayés l'un de l'autre.

Plus particulièrement, le mécanisme multiplicateur 50 comporte une roue de saut multiple 4, synchrone avec la roue de commande 2, qui entraîne un rouage multiplicateur auquel appartient un renvoi de saut multiple 6 qui porte le au moins un doigt de saut multiple 7.

Plus particulièrement, le rouage multiplicateur comporte, entre la roue de saut multiple 4 et le renvoi de saut multiple 6, au moins un renvoi intermédiaire de saut multiple 5, et le nombre de dents des mobiles composant le rouage multiplicateur définit le rapport entre le pas majoré PM et le pas élémentaire PE.

Plus particulièrement encore, le rouage multiplicateur comporte, entre la roue de saut multiple 4 et le renvoi de saut multiple 6, au moins un renvoi intermédiaire de saut multiple 5, et le nombre de dents des mobiles composant le rouage multiplicateur définit la valeur du multiple entier du pas élémentaire.

Plus particulièrement, le mécanisme 100 comporte un sautoir de saut multiple 9, qui est agencé pour maintenir la position de la roue de commande 2, et donc celle de la roue de saut multiple 4.

Plus particulièrement, le doigt de saut multiple 7 comporte une pluralité de doigts élémentaires 70, chacun agencé pour coopérer avec un entraîneur 8, 80.

Plus particulièrement, la roue indicatrice 3 comporte un nombre maximal de dents qui est supérieur au nombre de dents que comporte la roue de commande 2, et la différence du nombre de dents entre la roue indicatrice 3 et la roue de commande 2 est le total des nombres de dents correspondant aux sauts majorés effectués par l'afficheur 11 sur une révolution de la roue indicatrice 3.

Plus particulièrement, le mécanisme 100 est un mécanisme de quantième, et comporte une roue de commande 2 à 31 dents, et une roue indicatrice 3 qui comporte au moins 32 dents pour séparer nettement l'affichage du 31^{ème} jour du mois et celui du premier jour du mois suivant.

L'invention concerne encore une pièce d'horlogerie 500 comportant au moins un mouvement 200 agencé pour l'entraînement d'un tel mécanisme d'affichage 100, que comporte la pièce d'horlogerie 500.

Les figures illustrent une variante particulière et non limitative de l'invention, qui est illustrée pour l'application à l'affichage d'un quantième. La description qui suit fait mention d'un double saut lorsque l'affichage effectue un pas majoré PM, c'est-à-dire un déplacement angulaire plus grand que le pas élémentaire PE. Cet exemple n'est nullement limitatif car le saut peut être d'une valeur différente, et notamment, dans l'application préférée où le pas majoré PM est un multiple du pas élémentaire PE, triple, quadruple ou davantage.

Le mobile d'entrée 1 est ici un pignon d'entraînement, qui est entraîné d'un pas par jour par un mouvement d'horlogerie 200.

La roue de commande 2 est ici une roue de trente et un, possédant 31 dents, et qui est entraînée par le pignon d'entraînement 1 et maintenue en place par un sautoir de saut multiple 9 qui est un sautoir de trente et un. La roue de commande 2 effectue donc un saut par jour, et un tour par mois, ce qui correspond au quantième standard.

La roue indicatrice 3 est ici une roue d'indication de quantième, qui est entraînée par la roue de commande 2, et est maintenue en place par le premier sautoir 10 qui est un sautoir d'indication de quantième. La roue indicatrice 3 possède 32 dents, et est composée de deux niveaux. Le niveau inférieur 3a est complet et comporte ces 32 dents, et est en contact permanent avec le premier sautoir 10 qui le maintient en position. Le niveau supérieur 3b, en contact avec la roue de commande 2 qui l'entraîne, possède un dégagement 30, ici sur 3 dents, afin de permettre un double saut au moment voulu sans pour autant entraîner la roue de commande 2.

La roue de saut multiple 4, qui est solidaire de la roue de commande 2, entraîne le renvoi intermédiaire de saut multiple 5, qui à son tour entraîne le renvoi de saut multiple 6 solidaire du doigt de saut multiple 7. Le rapport d'engrenage entre la roue de saut multiple 4 et le renvoi de saut multiple 6 définit la vitesse de rotation du doigt de saut multiple 7. Ce rapport d'engrenage doit être un nombre entier afin de garantir une position du doigt de saut multiple 7 identique à chaque révolution complète ou partielle de la roue de commande 2, pour cette application particulière. Dans cet exemple, un rapport de ½ a été choisi afin d'avoir une vitesse deux fois plus élevée sur le doigt de saut multiple 7.

Un entraîneur 8 est ici non limitativement constitué par une goupille, qui est solidaire de la roue indicatrice 3, et est agencée de sorte à être entraînée par le doigt de saut multiple 7 lorsque la roue de commande 2 ne peut pas entraîner la roue indicatrice 3 du fait de la présence du dégagement 30 sur le niveau supérieur 3b de cette dernière. La vitesse de rotation du doigt de saut multiple 7 étant plus élevée que la vitesse de rotation de la roue de commande 2, il en résulte un double saut pour la roue indicatrice 3, alors que la roue de commande 2 ne fait qu'un seul saut. Le mécanisme revient ensuite en position de départ et un nouveau cycle peut ainsi commencer pour la roue de commande 2 qui va à nouveau entraîner la roue indicatrice 3 pas par pas.

Naturellement certains composants du mécanisme peuvent être combinés pour former des ensembles monobloc, par exemple l'entraîneur 8 peut être monobloc avec la roue indicatrice 3.

Les repères de quantième 12 sont disposés de sorte que la distance angulaire PM séparant les repères 12a du jour selon le repère « 31 » et 12b du jour selon le repère « 1 » est plus grande que la distance angulaire PE séparant les autres repères.

L'aiguille d'indication de quantième 11, solidaire de la roue indicatrice 3, pivote concentriquement aux repères de quantième 12. L'aiguille d'indication de quantième 11 se trouve en face du repère 12a du jour selon le repère « 31 » lorsque le mécanisme est positionné juste avant le double saut, et va donc effectuer un déplacement angulaire plus grand lors du prochain saut pour ainsi se retrouver directement en face du repère 12b du jour selon le repère « 1 ».

Les déplacements angulaires de l'aiguille d'indication de quantième 11 sont donc réguliers durant toute la révolution de cette dernière jusqu'à arriver en face du repère 12a du jour selon le repère « 31 », et ainsi effectuer un déplacement angulaire plus grand entre les repères 12a du jour selon le repère « 31 »et 12b du jour selon le repère « 1 ».

L'invention est avantageuse, car elle est facilement adaptable à différents types d'affichages.

En particulier, la distance angulaire du saut le plus grand peut être choisie en modifiant le nombre de dents de la roue indicatrice 3, la position de la goupille 8, la forme du doigt de saut multiple 7, ainsi que sa vitesse de rotation à l'aide du rapport d'engrenage entre la roue de saut multiple 4 et le renvoi de saut multiple 6.

Il est également possible de multiplier le nombre de doigts de saut multiple 7 et de goupilles 8, afin que l'aiguille d'indication de quantième 11 effectue plusieurs sauts de pas majoré lors de sa révolution, tel que visible sur la figure 11, qui illustre une exécution particulière non limitative, et qui comporte une roue de commande 2 avec 35 dents pour permettre l'exécution de quatre sauts, en relation avec quatre dégagements 30 et quatre entraîneurs 80, le renvoi de saut multiple 6 comportant quant à lui deux doigts de saut multiple 70. Le rapport d'engrenage entre la roue de saut multiple 4 et le renvoi de saut multiple 6 doit être choisi en conséquence.

Il est, encore, possible de supprimer le rouage auxiliaire constitué par l'ensemble des mobiles 4, 5 et 6, et de placer le doigt de saut multiple 7 directement solidaire de la roue de trente et un 2.

## Revendications

1. Mécanisme d'affichage (100) d'horlogerie à saut multiple, agencé pour être entraîné par un mobile d'entrée (1) mû par un mouvement (200), pour l'affichage d'une grandeur sur une pluralité de positions discrètes, par au moins un afficheur (11) en regard d'une échelle d'affichage (12), lesdites positions discrètes étant séparées deux à deux par des intervalles, chaque intervalle étant égal à un pas élémentaire PE, ou à un pas majoré PM supérieur audit pas élémentaire PE, ou à un multiple entier dudit pas élémentaire PE, et au moins un dit intervalle étant différent des autres, ledit mécanisme (100) comportant un rouage pour la commande du mouvement dudit afficheur (11), qui comporte une roue de commande (2) en rotation continue entraînée directement ou indirectement par ledit mobile d'entrée (1) ou constituant ledit mobile d'entrée (1), et qui est agencée pour entraîner une roue indicatrice (3) portant ledit au moins un afficheur (11), ou bien au travers d'un mécanisme d'entraînement par pas élémentaire, directement de la valeur d'un dit pas élémentaire PE par une coopération continue, directe ou indirecte, ou bien indirectement au travers d'un mécanisme multiplicateur (50), par un moyen de débrayage dudit mécanisme d'entraînement par pas élémentaire, et par l'entraînement de ladite roue indicatrice (3), dans au moins une position de débrayage, par ledit mécanisme multiplicateur (50) l'entraînant d'un pas majoré PM supérieur au pas élémentaire PE, ladite roue indicatrice (3) comportant, coaxiaux et synchrones, un niveau inférieur (3a) à denture complète et en prise avec un premier sautoir (10) de maintien de la position d'affichage, et un niveau supérieur (3b) coopérant directement ou via un rouage direct avec ladite roue de commande (2) sur une partie de sa circonférence, et comportant une denture localement tronquée, chaque zone tronquée (30) constituant un dit moyen de débrayage pour interrompre la chaîne cinématique entre ledit niveau supérieur (3b) et ladite roue de commande (2).

2. Mécanisme d'affichage (100) selon la revendication 1, **caractérisé en ce que** ladite roue de commande (2) est agencée pour entraîner ladite roue indicatrice (3), ou bien directement de la valeur d'un dit pas élémentaire PE par une coopération continue, directe ou indirecte, entre ladite roue de commande (2) et ladite roue indicatrice (3), ou bien indirectement au travers dudit mécanisme multiplicateur (50) de la valeur d'un multiple entier dudit pas élémentaire PE, par ledit moyen de débrayage du mécanisme d'entraînement par pas élémentaire, et par l'entraînement de ladite roue indicatrice (3), dans au moins une dite position de débrayage, par ledit mécanisme multiplicateur (50) l'entraînant d'un pas majoré PM égal audit multiple entier de dits pas élémentaires PE, différent de un.

3. Mécanisme d'affichage (100) selon la revendication 2, **caractérisé en ce que** ladite roue indicatrice (3) comporte au moins un entraîneur (8; 80), agencé pour coopérer avec au moins un doigt de saut multiple (7) entraîné directement ou indirectement par ladite roue de commande (2) et qui est agencé pour pousser ledit au moins un entraîneur (8; 80) pour faire pivoter ladite roue indicatrice (3) selon une course angulaire supérieure à la course élémentaire correspondant audit pas élémentaire PE, tant que ledit niveau supérieur (3b) et ladite roue de commande (2) sont débrayés l'un de l'autre.

4. Mécanisme d'affichage (100) selon la revendication 3, **caractérisé en ce que** ledit au moins un doigt de saut multiple (7) est agencé pour pousser ledit au moins un entraîneur (8; 80) pour faire pivoter ladite roue indicatrice (3) selon une course angulaire correspondant à un nombre entier, différent de un, de dits pas élémentaires, tant que ledit niveau supérieur (3b) et ladite roue de commande (2) sont débrayés l'un de l'autre.

5. Mécanisme d'affichage (100) selon la revendication 3 ou 4, **caractérisé en ce que** ledit mécanisme multiplicateur (50) comporte une roue de saut multiple (4), synchrone avec ladite roue de commande (2), qui entraîne un rouage multiplicateur auquel appartient un renvoi de saut multiple (6) qui porte ledit au moins un doigt de saut multiple (7).

6. Mécanisme d'affichage (100) selon la revendication 5, **caractérisé en ce que** ledit rouage multiplicateur comporte, entre ladite roue de saut multiple (4) et ledit renvoi de saut multiple (6), au moins un renvoi intermédiaire de saut multiple (5), et **en ce que** le nombre de dents des mobiles composant ledit rouage multiplicateur définit le rapport entre ledit pas majoré PM et ledit pas élémentaire PE.

7. Mécanisme d'affichage (100) selon les revendications 4 et 5, **caractérisé en ce que** ledit rouage multiplicateur comporte, entre ladite roue de saut multiple (4) et ledit renvoi de saut multiple (6), au moins un renvoi intermédiaire de saut multiple (5), et **en ce que** le nombre de dents des mobiles composant ledit rouage multiplicateur définit la valeur dudit multiple entier dudit pas élémentaire.

8. Mécanisme d'affichage (100) selon l'une des revendications 5 à 7, **caractérisé en ce que** ledit mécanisme (100) comporte un sautoir de saut multiple (9) qui est agencé pour maintenir la position de ladite roue de saut multiple (4).

9. Mécanisme d'affichage (100) selon l'une des revendications 3 à 8, **caractérisé en ce que** ledit doigt de saut multiple (7) comporte une pluralité de doigts élémentaires (70) chacun agencé pour coopérer avec un dit entraîneur (8 ; 80).

10. Mécanisme d'affichage (100) selon l'une des revendications 1 à 9, **caractérisé en ce que** ladite roue indicatrice (3) comporte un nombre maximal de dents qui est supérieur au nombre de dents que comporte ladite roue de commande (2), et la différence du nombre de dents entre ladite roue indicatrice (3) et ladite roue de commande (2) est le total des nombres de dents correspondant aux sauts majorés effectués par ledit afficheur (11) sur une révolution de ladite roue indicatrice (3).

11. Mécanisme d'affichage (100) selon l'une des revendications 1 à 10, **caractérisé en ce que** ledit mécanisme (100) est un mécanisme de quantième, et comporte une dite roue de commande (2) à 31 dents, et une roue indicatrice (3) qui comporte au moins 32 dents pour séparer nettement l'affichage du 31^{ème} jour du mois et celui du premier jour du mois suivant.

12. Pièce d'horlogerie (500) comportant au moins un mouvement (200) agencé pour l'entraînement d'un mécanisme d'affichage (100) selon l'une des revendications 1 à 11, que comporte ladite pièce d'horlogerie (500).

## Patentansprüche

1. Anzeigemechanismus (100) für Uhrmacherei mit mehreren Sprüngen, der angeordnet ist, um von einem Eingangsdrehteil (1) angetrieben zu werden, der durch ein Uhrwerk (200) bewegt wird, zum Anzeigen einer Größe auf einer Vielzahl von diskreten Positionen durch mindestens eine Anzeigeeinheit (11) gegenüber einer Anzeigeleiter (12), wobei die diskreten Positionen paarweise durch Intervalle getrennt sind, wobei jedes Intervall gleich einem elementaren Schritt PE oder einem erhöhten Schritt PM, der größer als der elementare Schritt PE ist, oder einem ganzzahligen Vielfachen des elementaren Schritts PE ist, und sich mindestens ein Intervall von den anderen unterscheidet, wobei der Mechanismus (100) ein Räderwerk zur Steuerung der Bewegung der Anzeigeeinheit (11) beinhaltet, das ein sich kontinuierlich drehendes Steuerrad (2) beinhaltet, das direkt oder indirekt durch den Eingangsdrehteil (1) angetrieben wird, oder den Eingangsdrehteil (1) bildet, und das angeordnet ist, um ein Anzeigerad (3), das die mindestens eine Anzeigeeinheit (11) trägt, anzutreiben, oder aber über einen Antriebsmechanismus durch einen elementaren Schritt, direkt um den Wert eines elementaren Schritts PE durch direktes oder indirektes kontinuierliches Zusammenwirken, oder aber indirekt über einen Vervielfachungsmechanismus (50) durch ein Mittel zum Auskuppeln des Antriebsmechanismus durch einen elementaren Schritt, und durch Antreiben des Anzeigerads (3) in mindestens eine Auskupplungsposition durch den Vervielfachungsmechanismus (50), der es um einen erhöhten Schritt PM größer als der elementare Schritt PE antreibt, wobei das Anzeigerad (3), koaxial und synchron, ein unteres Niveau (3a) mit vollständiger Verzahnung beinhaltet, die mit einer ersten Raste (10) zur Beibehaltung der Anzeigeposition in Eingriff steht, und ein oberes Niveau (3b), das direkt oder über ein direktes Räderwerk mit dem Steuerrad (2) auf einem Teil ihres Umfangs zusammenwirkt, und eine lokal abgestumpfte Verzahnung beinhaltet, wobei jeder abgestumpfte Bereich (30) ein Auskupplungsmittel darstellt, um die kinematische Kette zwischen dem oberen Niveau (3b) und dem Steuerrad (2) zu unterbrechen.

2. Anzeigemechanismus (100) nach Anspruch 1, **dadurch gekennzeichnet, dass** das Steuerrad (2) angeordnet ist, um das Anzeigerad (3) entweder direkt um den Wert eines elementaren Schritts PE durch direktes oder indirektes kontinuierliches Zusammenwirken zwischen dem Steuerrad (2) und dem Anzeigerad (3) anzutreiben, oder indirekt über den Vervielfachungsmechanismus (50) um den Wert eines ganzzahligen Vielfachen des elementaren Schritts PE, durch das Auskupplungsmittel des Antriebsmechanismus durch einen elementaren Schritt, und durch den Antrieb des Anzeigerads (3) in mindestens einer Auskupplungsposition durch den Vervielfachungsmechanismus (50), der es um einen erhöhten Schritt PM gleich dem ganzzahligen Vielfachen von elementaren Schritten PE, ungleich eins, antreibt.

3. Anzeigemechanismus (100) nach Anspruch 2, **dadurch gekennzeichnet, dass** das Anzeigerad (3) mindestens einen Mitnehmer (8; 80) beinhaltet, der angeordnet ist, um mit mindestens einem Mehrfachsprungfinger (7) zusammenzuwirken, der direkt oder indirekt von dem Steuerrad (2) angetrieben wird, und der angeordnet ist, um den mindestens einen Mitnehmer (8; 80) zu schieben, um das Anzeigerad (3) in einem Winkelweg schwenken zu lassen, der größer ist als der elementare Weg, der dem elementaren Schrott PE entspricht, solange das obere Niveau (3b) und das Steuerrad (2) voneinander ausgekuppelt sind.

4. Anzeigemechanismus (100) nach Anspruch 3, **dadurch gekennzeichnet, dass** der mindestens eine Mehrfachsprungfinger (7) angeordnet ist, um den mindestens einen Mitnehmer (8; 80) zu schieben, um das Anzeigerad (3) in einem Winkelweg schwenken zu lassen, der einer ganzen Zahl ungleich eins der elementaren Schritte entspricht, solange das obere Niveau (3b) und das Steuerrad (2) voneinander ausgekuppelt sind.

5. Anzeigemechanismus (100) nach Anspruch 3 oder 4, **dadurch gekennzeichnet, dass** der Vervielfachungsmechanismus (50) ein mit dem Steuerrad (2) synchrones Mehrfachsprungrad (4) beinhaltet, das ein Vervielfachungsräderwerk antreibt, dem ein Mehrfachsprung-Zeigerstellrad (6) angehört, das den mindestens einen Mehrfachsprungfinger (7) trägt.

6. Anzeigemechanismus (100) nach Anspruch 5, **dadurch gekennzeichnet, dass** das Vervielfachungsräderwerk zwischen dem Mehrfachsprungrad (4) und dem Mehrfachsprung-Zeigerstellrad (6) mindestens ein dazwischenliegendes Mehrfachsprung-Zwischenzeigerstellrad (5) beinhaltet, und dadurch, dass die Anzahl an Zähnen der das Vervielfachungsräderwerk bildenden Drehteile das Verhältnis zwischen dem erhöhten Schritt PM und dem elementaren Schritt PE definiert.

7. Anzeigemechanismus (100) nach den Ansprüchen 4 und 5, **dadurch gekennzeichnet, dass** das Vervielfachungsräderwerk zwischen dem Mehrfachsprungrad (4) und dem Mehrfachsprung-Zeigerstellrad (6) mindestens ein Mehrfachsprung-Zwischenzeigerstellrad (5) beinhaltet, und dadurch, dass die Anzahl an Zähnen der das Vervielfachungsräderwerk bildenden Drehteile den Wert des ganzzahligen Vielfachen des elementaren Schritts definiert.

8. Anzeigemechanismus (100) nach einem der Ansprüche 5 bis 7, **dadurch gekennzeichnet, dass** der Mechanismus (100) eine Mehrfachsprungraste (9) beinhaltet, die angeordnet ist, um die Position des Mehrfachsprungrades (4) beizubehalten.

9. Anzeigemechanismus (100) nach einem der Ansprüche 3 bis 8, **dadurch gekennzeichnet, dass** der Mehrfachsprungfinger (7) eine Vielzahl von elementaren Fingern (70) beinhaltet, die jeweils angeordnet sind, um mit einem Mitnehmer (8; 80) zusammenzuwirken.

10. Anzeigemechanismus (100) nach einem der Ansprüche 1 bis 9, **dadurch gekennzeichnet, dass** das Anzeigerad (3) eine maximale Anzahl an Zähnen beinhaltet, die größer ist als die Anzahl an Zähnen, die das Steuerrad (2) beinhaltet, und die Differenz der Anzahl an Zähnen zwischen dem Anzeigerad (3) und dem Steuerrad (2) die Gesamtanzahl an Zähnen ist, die den erhöhten Sprüngen entsprechen, die von der Anzeigeeinheit (11) während einer Umdrehung des Anzeigerads (3) durchgeführt werden.

11. Anzeigemechanismus (100) nach einem der Ansprüche 1 bis 10, **dadurch gekennzeichnet, dass** der Mechanismus (100) ein Monatstag-Mechanismus ist und ein Steuerrad (2) mit 31 Zähnen und ein Anzeigerad (3) beinhaltet, das mindestens 32 Zähne beinhaltet, um die Anzeige des 31. Tages des Monats und jene des ersten Tages des folgenden Monats deutlich zu trennen.

12. Uhrmachereistück (500), das mindestens ein Uhrwerk (200) beinhaltet, das zum Antreiben eines Anzeigemechanismus (100) nach einem der Ansprüche 1 bis 11 angeordnet ist, den das Uhrmachereistück (500) beinhaltet.

## Claims

1. A multiple jump timepiece display mechanism (100), arranged to be driven by an input mobile (1) moved by a movement (200), for the display of a variable over a plurality of discrete positions, by at least one display (11) opposite a display scale (12), said discrete positions being separated two by two by intervals, each interval being equal to an elementary pitch PE, or to an increased pitch PM greater than said elementary pitch PE, or to an integer multiple of said elementary pitch PE, and at least one said interval being different from the others, said mechanism (100) including a gear train for controlling the movement of said display (11), which includes a continuously rotating control wheel (2) driven directly or indirectly by said input mobile (1) or constituting said input mobile (1), and which is arranged to drive an indicator wheel (3) carrying said at least one display (11), either through an elementary pitch drive mechanism, directly by the value of a said elementary pitch PE by a direct or indirect continuous cooperation, or indirectly through a multiplier mechanism (50), by a means for disengaging said elementary pitch drive mechanism, and by driving said indicator wheel (3), in at least one disengaging position, by said multiplier mechanism (50) driving it by an increased pitch PM greater than the elementary pitch PE, said indicator wheel (3) including a coaxial and synchronous lower level (3a) having complete toothing and engaged with a first jumper (10) for maintaining the display position and upper level (3b) cooperating directly or via a direct gear train with said control wheel (2) over part of its circumference, and including a locally truncated toothing, each truncated area (30) constituting a said disengagement means for interrupting the kinematic chain between said upper level (3b) and said control wheel (2).

2. The display mechanism (100) according to claim 1, **characterised in that** said control wheel (2) is arranged to drive said indicator wheel (3), either directly by the value of a said elementary pitch PE by a direct or indirect continuous cooperation between said control wheel (2) and said indicator wheel (3), or indirectly through said multiplier mechanism (50) by the value of an integer multiple of said elementary pitch PE, by said means for disengaging the elementary pitch drive mechanism, and by driving said indicator wheel (3), in at least one said disengaging position, by said multiplier mechanism (50) driving it by an increased pitch PM equal to said integer multiple of said elementary pitches PE, different from one.

3. The display mechanism (100) according to claim 2, **characterised in that** said indicator wheel (3) includes at least one carrier (8; 80), arranged to cooperate with at least one multiple jump finger (7) driven directly or indirectly by said control wheel (2) and which is arranged to push said at least one carrier (8; 80) to pivot said indicator wheel (3) in an angular travel greater than the elementary travel corresponding to said elementary pitch PE, as long as said upper level (3b) and said control wheel (2) are disengaged from each other.

4. The display mechanism (100) according to claim 3, **characterised in that** said at least one multiple jump finger (7) is arranged to push said at least one carrier (8; 80) to pivot said indicator wheel (3) in an angular travel corresponding to an integer, different from one, of said elementary pitches, as long as said upper level (3b) and said control wheel (2) are disengaged from each other.

5. The display mechanism (100) according to claim 3 or 4, **characterised in that** said multiplier mechanism (50) includes a multiple jump wheel (4), synchronous with said control wheel (2), which drives a multiplier gear train to which belongs a multiple jump setting-wheel (6) which carries said at least one multiple jump finger (7).

6. The display mechanism (100) according to claim 5, **characterised in that** said multiplier gear train includes, between said multiple jump wheel (4) and said multiple jump setting-wheel (6), at least one intermediate multiple jump setting-wheel (5), and **in that** the number of teeth of the mobiles composing said multiplier gear train defines the ratio between said increased pitch PM and said elementary pitch PE.

7. The display mechanism (100) according to claims 4 and 5, **characterised in that** said multiplier gear train includes, between said multiple jump wheel (4) and said multiple jump setting-wheel (6), at least one intermediate multiple jump setting-wheel (5), and **in that** the number of teeth of the mobiles composing said multiplier gear train defines the value of said integer multiple of said elementary pitch.

8. The display mechanism (100) according to one of claims 5 to 7, **characterised in that** said mechanism (100) includes a multiple jump jumper (9) which is arranged to maintain the position of said multiple jump wheel (4).

9. The display mechanism (100) according to one of claims 3 to 8, **characterised in that** said multiple jump finger (7) includes a plurality of elementary fingers (70) each arranged to cooperate with a said carrier (8; 80).

10. The display mechanism (100) according to one of claims 1 to 9, **characterised in that** said indicator wheel (3) includes a maximum number of teeth which is greater than the number of teeth included in said control wheel (2), and the difference in the number of teeth between said indicator wheel (3) and said control wheel (2) is the total of the numbers of teeth corresponding to the increased jumps made by said display (11) over one revolution of said indicator wheel (3).

11. The display mechanism (100) according to one of claims 1 to 10, **characterised in that** said mechanism (100) is a date mechanism, and includes a said 31-teeth control wheel (2), and an indicator wheel (3) which includes at least 32 teeth to clearly separate the display of the 31^{st} day of the month and that of the first day of the following month.

12. A timepiece (500) including at least one movement (200) arranged for driving a display mechanism (100) according to one of claims 1 to 11, included in said timepiece (500).
